# EUROPÄISCHE PATENTSCHRIFT

(11) **EP 0 999 991 B1**
(45) Veröffentlichungstag und Bekanntmachung des Hinweises auf die Patenterteilung: **04.09.2002**
(21) Anmeldenummer: 98929372.5
(22) Anmeldetag: 25.05.1998
(51) Int. Cl.: B65H 19/22, B65H 19/26

(54) **WICKELVERFAHREN, BAHNTRENNVORRICHTUNG UND BAHNWICKLER**
WINDING METHOD, DEVICE FOR SEPARATING A WEB AND WEB WINDER
PROCEDE DE BOBINAGE, DISPOSITIF DE SEPARATION DE BANDE ET BOBINEUSE DE BANDE

(30) Priorität: 30.07.1997 CH 182497
(43) Veröffentlichungstag der Anmeldung: 17.05.2000
(73) Patentinhaber: Windmöller & Hölscher, D-49525 Lengerich (DE)
(72) Erfinder: Looser, Gottlieb, 9496 Balzers (LI)
(74) Vertreter: Ritscher, Thomas, Dr.
(86) Internationale Anmeldenummer: EP9803067
(87) Internationale Veröffentlichungsnummer: WO99006313

(56) Entgegenhaltungen:
- EP-A- 0 089 595
- DE-A- 2 705 776
- DE-A- 19 542 096
- DE-B- 1 574 426
- US-A- 3 908 924

## Beschreibung

Die Erfindung betrifft ein Verfahren zum Anwickeln einer kontinuierlich laufenden Materialbahn auf eine Folge von Wikkelhülsen, eine Vorrichtung zum Durchtrennen der Bahn beim Wechseln der Wickelhülsen, eine Bahnwickelvorrichtung und eine Anwendung des Verfahrens.

Bahnwickler und Bahnwickelverfahren sind in verschiedenen Ausführungsformen bekannt und z.B. in DE-A-2 243 504, EP-A-0 017 277, EP-A-0 394 197 und CH-A-683 992 sowie dem in diesen Dokumenten genannten Stand der Technik beschrieben. Gemeinsam ist den bekannten Wicklern, dass eine relativ rasch laufende und mehr oder weniger endlose Materialbahn aus Kunststoffolie, Papier, textilem Gut oder einem anderen, verhältnismässig dünnen (typisch 10 bis 1000 µm Dicke) und flexiblen Material mit Arbeitsbreiten von bis zu einigen Metern entweder im Zuge der Herstellung des Bahnmaterials oder bei dessen Verarbeitung kontinuierlich, d.h. ohne Unterbrechung des Materialflusses, auf eine Folge von Wickelspulen aufgewickelt werden muss, die dem Wickler aus einem Wickelspulenmagazin zugeführt werden.

Hierbei sind insbesondere zwei Probleme zu lösen, nämlich einerseits einen sehr raschen, sauberen und präzisen Trenn- bzw. Schnittvorgang zu bewirken und andererseits das Vorderende eines neuen Bahnabschnitts in Wickelkontakt mit einer frischen, d.h. leeren Wickelhülse zu bringen. Ein annähernd rechtwinkliger Schnittvorgang lässt sich bei höheren Bahnlaufgeschwindigkeiten praktisch nur mit einem schlagartig, z.B. innerhalb von 0,1 - 0,5 Sekunden und gleichzeitig über die gesamte Bahnbreite wirkenden Messer erzielen, das bei Bahnwicklern für die Produktion oder Verarbeitung von typischen technischen Kunststoffolien meist ein gezacktes Messer ist, wie z.B. in CH-A-674 352 beschrieben. Nach der z.B. in der oben genannten Patentschrift DE-A-2 243 504 beschriebenen Querschneidemethode wird eine Schneide oder Klinge mit relativ hoher Geschwindigkeit quer über die Materialbahn geführt, was zu einem schrägen Schnitt führt.

Zum Erzielen des Wickelkontaktes für das Anwickeln einer noch leeren Wickelhülse werden üblicherweise Klebstoffe oder Klebebänder verwendet. Dies hat in der Praxis verschiedene Nachteile, wie das Unwirksamwerden der Klebschichten durch Verstauben, das ungewollte Verschleppen von Klebstoff oder Klebband in die Wickel und die Verwendung organischer Lösungsmittel. Vorschläge zum Erzielen des Wickelkontaktes auf elektrostatischem Wege, wie z.B. in EP-A-0 270 498 und dem darin diskutierten Stand der Technik beschrieben, haben sich in der Praxis wegen der erforderlichen hohen Spannungen und den Folgen einer Veränderung der Luftfeuchtigkeit bisher nicht durchsetzen können.

Ein gemeinsamer Nachteil der bekannten Verfahren und Vorrichtungen ist ein mehr oder weniger starker Ruck beim Anwikkelvorgang, der zu nachteiligen Auswirkungen auf vorgelagerte, d.h. aufstromseitige Fabrikations-, Verabreitungs- oder Veredelungseinheiten führen kann.

Aufgabe der Erfindung ist es, ein Anwickelverfahren zu bieten, das die oben genannten Nachteile nicht oder höchstens in vernachlässigbarem Umfang hat. Aufgabe der Erfindung ist auch eine verbesserte Trennvorrichtung und ein neuer Bahnwickler.

Diese Aufgaben werden erfindungsgemäss gelöst durch ein Verfahren mit den in Anspruch 1 angegebenen Merkmalen.

Bevorzugte Ausführungsformen des erfindungsgemässen Verfahrens haben die in den Ansprüchen 2 bis 8 definierten Merkmale.

Die Erfindung betrifft ferner eine neue Trennvorrichtung mit den Merkmalen von Anspruch 9, wobei bevorzugte Ausführungsformen dieser Vorrichtung die Merkmale der Ansprüche 10-11 haben.

Die Erfindung betrifft auch eine Vorrichtung zur Durchführung des neuen Verfahrens mit den Merkmalen von Anspruch 12 und bei einer bevorzugten Ausführungsform mit den Merkmalen von Anspruch 13.

DE-A-195 42 096 beschreibt eine Vorrichtung mit vergleichbarem Aufbau, wobei der für das Anwickeln dienende Luftstrom aber von einer Schlitzdüse als Injektstrom in der Nähe des Einströmbereichs, d.h. im Gegensatz zur vorliegenden Erfindung mit einem lokalen Überdruck, verursacht wird.

Schliesslich betrifft die Erfindung auch die Anwendung des neuen Verfahrens zum Anwickeln von praktisch endlosen Bahnen oder Streifen aus Kunststofffolie im Zuge der Herstellung oder Verarbeitung der Folie.

Die hier verwendete Bezeichnung "Wickelkontakt" bedeutet einen für das Anwickeln einer frischen Wickelhülse ausreichenden Kontakt zwischen der Hülse und dem durch das Trennen der bahn entstandenen neuen vorderen bahnende.

Die Geschwindigkeit des Luftstroms ist dabei vorzugsweise mindestens zweimal, insbesondere mindestens dreimal und z.B. sechsmal höher als die Geschwindigkeit der typisch mit Bahnlaufgeschwindigkeiten von 30 - 400 Meter/Minute oder mehr kontinuierlich laufenden Materialbahn.

Dabei ist jede Wickelwalze, also sowohl diejenige des vorangehenden fertigen Wickels als auch die des frischen nachfolgenden Wickels mit einem Zentralantrieb verbunden, der so gesteuert werden kann, dass die auf die Bahn einwirkende Zugspannung auf einem gewünschten Wert gehalten werden kann und nicht von der Dicke des jeweiligen Wickels abhängig ist. Zweckmässiger Weise wird hierzu ein von der linken und ein von der rechten Seite des Wicklers einwirkender Antrieb verwendet.

Vorzugsweise wird der bogenförmige Luftstrom durch einen in der Nähe der Kontaktlinie zwischen Wickelwalze und der an dieser anliegenden Wickelhülse wirkenden Unterdruck, z.B. von -450 bis -900 Millibar, erzeugt. Gemäss einer bevorzugten Ausführungsform des Verfahrens wird die Bildung des bogenförmigen Luftstroms durch seitliche Zuströme unterstützt, die durch die Druckdifferenz zwischen dem angelegten Unterdruck und dem Umgebungsdruck oder einem überatmosphärischen Druck aus einer Überdruckquelle erzeugt werden.

Allgemein wird bevorzugt, dass die Materialbahn bei Betätigung der Trenneinrichtung etwa die Hälfte des Umfangs der Wickelhülse an dieser anliegt.

Um den Trennvorgang praktisch ruckfrei zu machen, ist es zweckmässig, die Materialbahn mit Hilfe eines im Inneren der Wickelwalze anliegenden Unterdrucks auf der mit Durchbrechungen des Walzenmantels versehen Wickelwalze zu halten. Ferner kann zur Verstärkung des Kontaktes der Materialbahn mit der Wickelhülse im Inneren der mit Durchbrechungen versehenen Wikkelhülse ein Unterdruck angelegt werden.

Die erfindungsgemässe Trennvorrichtung für eine Vorrichtung zum Aufwickeln einer kontinuierlich laufenden Materialbahn auf eine Folge von Wickelhülsen ist dadurch gekennzeichnet, dass die Trennvorrichtung einen praktisch über die Länge der Wickelhülsen sich erstreckenden Vakuumkanal besitzt, der mit einer die Wickelhülse um mindestens ein Viertel ihres Umfangs bogenförmig umfassenden Leitwand und einem Zackenmesser verbunden ist, um das bei Betätigung der Trennvorrichtung gebildete vordere Ende der laufenden Materialbahn unter der Einwirkung eines bogenförmigen Luftstroms, der sich um mindestens etwa ein Viertel des Hülsenumfangs mindestens annähernd über die Breite der Wickelhülse und bis nahe zur Kontaktlinie zwischen der Wickelwalze und der anliegenden Wickelhülse erstreckt, mit der wickelhülse in Wickelkontakt zu bringen. Vorzugsweise ist die Trennvorrichtung mit einer Einrichtung zum Einschwenken des Messers in den Weg der Materialbahn zwischen einer an der Wickelwalze anliegenden frischen Wickelhülse und einer beweglichen Umlenkwalze, die in eine Position nahe der Wickelhülse gebracht ist, verbunden.

Die erfindungsgemässe Vorrichtung zum Aufwickeln einer kontinuierlich laufenden Materialbahn auf eine Folge von Wikkelhülsen besitzt eine Wickelwalze, mindestens eine bewegliche Umlenkwalze und eine Einrichtung zum Durchtrennen der Materialbahn, um an dieser ein auf eine vorangehende volle Wikkelhülse auflaufendes Bahnende und ein zum Anwickeln der nachfolgenden leeren Wickelhülse bestimmtes Bahnende zu bilden, und ist dadurch gekennzeichnet, dass die Trenneinrichtung einen über die Länge der Wickelhülsen sich erstrekkenden Vakuumkanal besitzt, der mit einer die Wickelhülse um mindestens ein Viertel ihres Umfangs bogenförmig umfassenden Leitwand und einem Zackenmesser verbunden ist, um das bei Betätigung der Trennvorrichtung gebildete vordere Ende der laufenden Materialbahn unter der Einwirkung eines bogenförmigen Luftstroms, der sich um mindestens etwa ein Viertel des Hülsenumfangs mindestens annähernd über die Breite der Wickelhülse und bis nahe zur Kontaktlinie zwischen der Wickelwalze und der anliegenden Wickelhülse erstreckt, mit der Wickelhülse in Wickelkontakt zu bringen.

Vorzugsweise hat die Wickelwalze (21) einen mit einer Gummiauflage versehenen Mantel, z.B. aus Stahl, und Durchbrechungen, um mittels eines im Inneren der Wickelwalze herrschenden Unterdrucks eine anliegende Materialbahn in verstärktem Kontakt zu halten und einen praktisch ruckfreien Anwickelbetrieb zu ermöglichen.

Schliesslich betrifft die Erfindung auch die Anwendung des neuen Trennverfahrens zum Anwickeln von praktisch endlosen Bahnen oder Bändern aus Kunststoffolie im Zuge der Herstellung der Folie, z.B. durch Extrusion, oder der Verarbeitung, z.B. durch Zertrennen, Bedrucken oder andere Bearbeitungen der Bahnen. Die hier verwendete Bezeichnung "praktisch endlos" bezieht sich auf Bahn- oder Bandlängen, die im Verhältnis zur Bahn- oder Bandbreite sehr gross sind, z.B. mindestens um den Faktor 1000 grösser. Geeignete Kunststoffolien sind solche mit Dicken im Bereich von typisch zwischen 5 und 1000 µm aus den bekannten Polymeren, Copolymeren, Propfpolymeren, Polymermischungen mit filmbildenden Molekulargewichten einschliesslich der für die Folienherstellung und -verarbeitung üblichen Zusatzstoffe.

Die Erfindung wird anhand der beiliegenden Zeichnungen näher erläutert. Es zeigen:
Figur 1 eine schematische Darstellung des Ablaufs eines erfindungsgemässen Trennverfahrens;
Figur 2 eine schematische Teilansicht einer erfindungsgemässen Trenneinrichtung im Zusammenhang mit einer erfindungsgemässen Wickelvorrichtung und
Figur 3 eine Modifikation der Trenneinrichtung gemäss Darstellung in Figur 2.

Das Schema von Fig. 1 zeigt den Trenn- und Anwickelvorgang einer Vorrichtung 15 in fünf Stufen (I - V). Es muss betont werden, dass diese Unterteilung nur der Erläuterung dient und der Vorgang in Wirklichkeit kontinuierlich abläuft. In der ersten Stufe I ist die über eine Wickelwalze 11 laufende Materialbahn B, z.B. eine von einem Extruder kommende Folienbahn aus Kunststoff, eine Papier- oder Textilmaterialbahn, dargestellt, die auf dem anliegenden, nahezu vollen Materialbahnwickel 12 um die vorangehende Wickelhülse 14 aufgewickelt wird. Der nahezu volle Wickel 12 wird seitlich von einem üblicherweise als "Wickelstation" bezeichneten schwenkbaren Paar Arme 120 (nur der vordere ist in Fig. 1 dargestellt) in einer gewünschten Position und mit gewünschtem bzw. in bekannter Weise (siehe z.B. die beiden oben genannten Europäischen Pantentschriften) gesteuertem Anpressdruck an der Wickelwalze 11 gehalten. Eine schwenkbare Ausführungsform der Wickelstation 120 ist aber für die vorliegende Erfindung nicht kritisch und kann anders, z.B. als gesteuert verfahrbarer Schlitten mit vertikaler Abstützung ausgebildet sein.

Eine leere frische Wickelhülse 16 mit (nicht dargestelltem) Führungsdorn wird aus einem (nicht dargestellten) Magazin üblicher Bauart zugeführt und eine Umlenkwalze 18 wird aus ihrer Ruhestellung in Richtung auf die Folienbahn B auf dem Wickel 12 geführt.

In der folgenden Stufe II gelangt die Umlenkrolle 18 in Kontakt mit der Folienbahn B auf dem Folienwickel 12 während gleichzeitig eine leere Wickelhülse 16 mit Hilfe eines (zur besseren Uebersicht nicht dargestellten) üblichen Schwenkarmpaares (als "Anwickelstation" bezeichnet) in Richtung zum Spalt zwischen der Wickelwalze 11 und dem Folienwickel 12 geführt wird, bis die Umlenkrolle 18 am Folienwickel 12 anliegt.

In Stufe III wird der Foleinwickel 12 durch Verschwenken (bzw. Verfahren) der Wickelstation 120 von der Wickelwalze 11 entfernt, während die leere Wickelhülse 16 und die Umlenkrolle 18 in die Position bewegt werden, die in Stufe IV des Schemas von Fig. 1 dargestellt ist, d.h. die Umlenkrolle 18 am Folienwickel 12 anliegt und für diesen nach Beendigung des Kontaktes mit der Wickelwalze 11 als Anlegewalze dient, und zwar vorzugsweise in einer Position oberhalb der vor der Beendigung des Kontakts bestehenden Kontaktlinie zwischen der Wickelwalze 11 und dem Folienwickel 12. Die Bahn B läuft in Stufe IV weiter auf den Folienwickel 12, allerdings mit dem Umweg um die noch leere Wickelhülse 16 und die Umlenkrolle 18.

Nun wird die Trenneinrichtung 10 in Richtung auf die Materialbahn B im Bereich zwischen der leeren Wickelhülse 16 und der Umlenkrolle 18 geführt, wo die Materialbahn frei läuft, d.h. weder an der Umlenkrolle 18 noch an der leeren Wickelhülse 16 anliegt. Zwischen der Umlenkrolle 18 und der leeren Wikkelhülse 16 muss somit ein ausreichender Abstand bestehen, damit die nunmehr zur Bahn B geführte Schneidvorrichtung 10 die Materialbahn B im Bereich ihres freien Laufs zwischen Umlenkrolle 18 und der immer noch leeren Wickelhülse beaufschlagen und schliesslich (Schritt V) durchtrennen kann, sodass ein auf den Folienwickle 12 auflaufendes "hinteres" Ende der Folienbahn B und ein zum Anwickeln auf der noch leeren Wickelhülse 16 bestimmtes "vorderes" Ende der kontinuierlich weiter laufenden Folienbahn B gebildet wird.

Die Einzelheiten des nunmehr folgenden Anwickelvorgangs gemäss der vorliegenden Erfindung durch einen Lufstrom sind eingehender im Zusammenhang mit den folgenden Fig. 2 und 3 beschrieben. In der dem Anwickelvorgang folgenden Stufe VI des Schemas von Fig.1 ist noch angedeutet, wie die Wickelstation 120 nach Entnahme des fertigen Folienwickels 12 die Wickelhülse 16 mit der darauf inzwischen angewickelten Folienbahn B aus der (nicht dargestellten) Anwickelstation übernimmt und bis zum nachfolgenden Bahntrennungs- und Anwickelvorgang in Kontakt mit der Wickelwalze 11 hält. Für das Verständnis der Erfindung ist noch zu ergänzen, dass sowohl die Wickelstation als auch vorzugsweise die Anwickelstation zum Betrieb als Zentralwickler mit einem (nicht dargestellten) regelbaren Drehbewegungsantrieb verbunden ist, um die auf die Bahn einwirkende Zugspannung in an sich bekannter Weise in Abhängigkeit von den Materialparametern, wie Art, Eigenschaft und Dicke des Bahnmaterials und dem gewünschten Lineardruckes am Spalt zwischen der Wickelwalze 11 und dem anliegenden Folienwickel 12 zu kontrollieren.

In jedem Fall wird das vordere Ende des nachfolgenden Materialbahnabschnitts auf der leeren Wickelhülse 16 angewikkelt, damit der (nicht dargestellte) Zentralantrieb, der mit der Wickelhülse 16 in Eingriff gebracht wird, den dem Wickelvorgang angepassten Wickelzug ausüben kann. Die genauen Betriebsparameter (Kontaktdruck am Spalt zwischen Bahnwickel und Wickelwalze; Zugspannung und Laufgeschwindigkeit) hängen in an sich bekannter Weise von der Art der Wickelvorrichtung 15 und dem Bahnmaterial ab und können von Fachleuten anhand einiger weniger einfacher Versuche optimiert werden.

Der wesentlich Unterschied zwischen dem erfindungsgemässen Verfahren und dem Stand der Technik liegt nun in der Art, in welcher der zum Anwickeln erforderliche Wickelkontakt erzielt wird. Gemäss Stand der Technik wird dieser Kontakt entweder mit Hilfe von Klebstoff (z.B. in Form von Klebband auf der Oberfläche der Wickelhülse) oder mittels elektrostatischer Aufladung der Folie gegenüber der Wickelhülse erzielt. Beim erfindungsgemässen Verfahren wird auf diese Art der Bildung des Wickelkontkates verzichtet, d.h. weder Klebstoff in irgend einer Form noch eine elektrostatische Aufladung verwendet, und das neue "vordere" Ende der Materialbahn mit Hilfe eines Luftstroms auf die Wickelhülse geführt und auf dieser solange gehalten, bis die fortgesetzte Drehung der Wickelhülse eine Festklemmung des Bahnendes zwischen der Oberfläche der Wickelhüise und der darüber gewickelten folgenden Schicht der Materialbahn bewirkt. Diese neue Anwickelmethode wird hier auch kurz als "pneumatisches Anwickeln" bezeichnet und nachfolgend eingehender erläutert.

In Fig. 2 ist schematisch und ausschnittsweise eine Wikkelvorrichtung 25 mit einer erfindungsgemässen Trenneinrichtung 20 dargestellt, die in der in Fig. 1 beschriebenen Weise in den Weg der Materialbahn B zwischen der Wickelwalze 21 und der beweglichen Umlenkrolle 28 geführt worden ist. Die Trenneinrichtung 20 ist mit einem Messer 201 versehen, das in nicht dargestellter, aber an sich bekannter Art als Zackenmesser ausgebildet ist und sich mindestens über die gesamte Breite der Materialbahn B erstreckt. Beim Kontakt des Messers 201 mit der Bahn B wird diese innerhalb eines sehr kurzen Zeitraums von z.B. 0,1 - 0,5 Sekunden schlagartig durchtrennt und dadurch das um die Umlenkrolle 28 auf den (nicht dargestellten) fertigen Bahnwickel auflaufende "hintere" Bahn-Ende E₀ sowie das "neue" bzw. "vordere" Bahnende E₁ gebildet. Letzteres wird von einem bogenförmigen Luftstrom L auf die Oberfläche der Wickelhülse 26 geblasen und auf dieser in Wickelkontakt gehalten.

Der bogenförmige Luftstrom L entsteht dadurch, dass mittels einer gebogenen und sich mindestens über die gesamte Breite der Materialbahn B erstreckenden Leit- oder Führungswand 203 und der benachbarten Oberfläche-der Wickelhülse 26 ein bogenförmiger Raum gebildet wird, dessen der Wickelwalze 21 benachbartes Ende mit einem Vakuumkanal 200 verbunden ist. Der Kanal 200 kann ein mit dem Messer 201 verbundenes Gehäuse sein, das von der Leitwand 203, der nahe der Wickelwalze 21 verlaufenden Wand 204, der Rückwand 205 und der Oberwand 206 gebildet wird. Der Kanal 200 hat eine schlitzförmig über die Kanalbreite sich erstreckende Öffnung 209, die den Luftstrom L erzeugt. Ein Leitblech 27 kann dazu dienen, den Weg des Luftstromes L bis nahe an die Wickelwalze 21 zu führen.

Die (nicht dargestellten) seitlichen Enden des Vakuumkanais sind verschlossen bzw. mit einer Vakuumquelle, z.B. einem unter Unterdruck stehenden (nicht dargestellten) Kessel verbunden, der laufend mit entsprechend leistungsfähigen Pumpen evakuiert wird.

Die Wickelwalze 21 hat gemäss einer bevorzugten Ausführungsform der Erfindung bei Anwendung auf luftundurchlässige Bahnmaterialien, wie insbesondere Kunststoffolien oder relativ dichte Papiere, einen hohlen Innenraum 210, der ebenfalls mit einer (nicht dargestellten) Vakuumquelle verbunden ist und die meist um etwa 180° des Umfangs der Wickelwalze 21 an dieser anliegende Materialbahn B auf der z.B. aus einer Gummischicht 212 auf der Mantelwand 211 bestehenden Oberfläche der Wickelwalze 21 hält. Diese Massnahme hat den besonderen Vorteil der Vermeidung von ruckartigen Einwirkungen auf die Materialbahn im Bereich zwischen der Wickelwalze 21 und einem aufstromseitigen Bereich der Materialbahn, der z.B. im Zusammenhang mit der Herstellung von Kunststoffolien durch Extrusion oder ähnliche Verfahren für ruckartige Belastungen empfindlich ist, etwa durch ein unkontrolliertes Verstrecken oder Durchhängenund dadurch bedingte Bahnverspannungen bzw. durch Verstrekken verursachte Orientierungs- bzw. Festigkeitsunterschiede.

In Fig. 2 ist die Wickelhülse 26 als auf einem massiven Kerndorn 261 geführt dargestellt. Es liegt aber im Rahmen der Erfindung, auch im Inneren der Wickelhülse 26 einen Unterdruck zu erzeugen, der-über die durchbrochen eingezeichneten Kanäle 263 auf die anliegende Materialbahn einwirkt und diese ansaugt.

Fig. 3 zeigt eine Modifikation der in Fig. 2 schematisch dargestellten Trenneinrichtung: hierbei wird der Vakuumkanal 300 von einem Hohlkörper, z.B. einem Rohr 39, gebildet, das eine schlitzförmige Öffnung 309 zum Ansaugen des Luftstromes L besitzt. Die Verbindung mit dem Messer 301 kann dabei beliebig, z.B. in Form eines einfachen Verbindungsbleches oder -bügels ausgebildet sein, sofern nur die bogenförmige Leitwand 303 erhalten bleibt. Gewünschtenfalls können die drei erfindungswesentlichen Merkmale der Trenneinrichtung 30 - nämlich der Vakuumkanal 300, die bogenförmige Leitwand 303 und das damit verbundene Messer 301 - mit den Wänden 304, 305 und 306 zu einem Hohlkörper vereinigt sein, der wahlweise mit der Atmosphäre verbunden ist oder unter erhöhtem Druck steht. In beiden Fällen wird dabei der Luftstrom L über die Verbindungskanäle 322 mit zusätzlicher Luft versorgt, welche die Materialbahn B gegen die Wickelhülse 36 drückt. Auch im Bereich des Übergangs vom Messer 301 zur Leitwand 303 können eine oder mehrere Öffnungen 321 vorgesehen werden, um eine zusätzlich seitlich wirkende Komponente des Luftstroms L zu erzeugen.

Vorzugsweise ist die Geometrie aller erfindungswesentlichen Teile einer erfindungsgemässen Trenneinrichtung - d.h. bei der in den Figuren 2 und 3 dargestellten Ausführung der Leitwand 203,303, des Messers 201, 301 und des Vakuumkanals 200,300 - so gestaltet, dass der bogenförmige Luftstrom L mindestens 90°, vorzugsweise mindestens 120° und insbesondere mindestens 140° des Umfangs der Wickelhülse umfasst und die bis zum Augenblick der Bahntrennung an der Wickelhülse anliegende Materialbahn die Wickelhülse mindestens zu etwa 180° ihres Umfangs umfasst.

Gemäss einer (nicht dargestellten) modifizierten Ausführungsform der in den Fig. 2 und 3 beschriebenen Ausführungsformen einer erfindungsgemässen Vorrichtung wird anstelle eines Zackenmessers 201,301 eine bekannte Quertrennvorrichtung, z.B. gemäss DE-A-2 243 504, verwendet, die mit dem Gehäuse 20,30 verbunden ist und zu einem Schrägschnitt führt. Gemäss der Erfindung kann somit auch ein schräg verlaufender Schnitt am Anfang eines Folienabschnitts auf eine frische Hülse angewickelt werden, ohne dass die bekannten Hilfsmittel zum Anwikkeln (Kleben oder/und elektrostatisches Anhaften) verwendet werden müssen.

Die erfindungsgemässe Trenneinrichtung ermöglicht eine im Vergleich zum Stand der Technik einfache Konstruktion sowie einen einfachen aber dennoch sicheren Betrieb und bietet damit eine Reihe weiterer Vorteile: so kann die Trenneinrichtung-abgesehen von dem meist aus Stahl, Hartstoff oder Keramik gefertigten Messer - aus Leichtmetall hergestellt werden, sodass die bewegte Masse vergleichsweise gering ist. Dabei kann das Ein- und Ausschwenken in üblicher Weise mit pneumatischen oder hydraulischen Betätigungselementen bewirkt werden. Die erfindungsgemässe Trenneinrichtung kann nicht nur in neue Anlagen sondern auch bestehende Anlagen zum Ersatz der bekannten Trenneinrichtungen eingebaut werden.

## Patentansprüche

1. Verfahren zum Anwickeln einer kontinuierlich laufenden Materialbahn (B) auf eine Folge von Wickelhülsen (16;26;36) einer Wickelvorrichtung (15;25;35), die eine Wickelwalze (11;21;31), mindestens eine bewegliche Umlenkwalze (18;28;38) und eine Trennvorrichtung (10;20;30) besitzt, wobei das bei Betätigung der Trennvorrichtung gebildete vordere Ende (E₁) der laufenden Materialbahn (B) unter der Einwirkung eines bogenförmigen Luftstroms (L), der sich um mindestens etwa ein Viertel des Hülsenumfangs mindestens annähernd über die Breite der Wickelhülse und bis nahe zur Kontaktlinie (K) zwischen der Wickelwalze und der anliegenden Wickelhülse erstreckt, mit der Wickelhülse in Wickelkontakt gebracht wird, **dadurch gekennzeichnet, dass** der bogenförmige Luftstrom (L) von einer sich schlitzförmig über die ganze Kanalbreite sich erstreckende Öffnung (209;309) verursacht wird, die in der Nähe der Kontaktlinie (K) zwischen der Wickelwalze und der an dieser anliegenden Wickelhülse einen Unterdruck erzeugt.

2. Verfahren nach Anspruch 1, **dadurch gekennzeichnet, dass** die Geschwindigkeit des Luftstroms mindestens zweimal und vorzugsweise mindestens dreimal höher ist als die Geschwindigkeit der kontinuierlich laufenden Materialbahn, wobei die Laufgeschwindigkeit der Materialbahn (B) vorzugsweise im Bereich von 30 - 400 Meter pro Minute liegt.

3. Verfahren nach einem der Ansprüche 1 - 3, **dadurch gekennzeichnet, dass** jede Wickelhülse (16;26;36) mit einem Zentralantrieb verbunden ist.

4. Verfahren nach einem der Ansprüche 1 - 3, **dadurch gekennzeichnet, dass** der Unterdruck - 450 bis - 900 mBar, beträgt.

5. Verfahren nach einem der Ansprüche 1 - 4, **dadurch gekennzeichnet, dass** die Bildung des bogenförmigen Luftstroms L durch seitliche Zuströme (321;322) unterstützt wird.

6. Verfahren nach einem der Ansprüche 1 - 5, **dadurch gekennzeichnet, dass** die Materialbahn (B) bei Betätigung der Trenneinrichtung etwa über die Hälfte des Umfangs der Wickelhülse (16;26;36) an dieser anliegt.

7. Verfahren nach einem der Ansprüche 1 - 6, **dadurch gekennzeichnet, dass** die Materialbahn (B) mit Hilfe eines im Inneren der Wickelwalze (11;21;31) anliegenden Unterdrucks auf der mit Durchbrechungen (213;313) des Walzenmantels (211;311) versehenen Wickelwalze gehalten wird, um den Trennvorgang praktisch ruckfrei zu machen.

8. Verfahren nach einem der Ansprüche 1- 7, **dadurch gekennzeichnet, dass** zur Verstärkung des Kontaktes der Materialbahn (B) mit der Wickelhülse (26) im Inneren der mit Durchbrechungen (263) versehenen Wickelhülse ein Unterdruck anliegt.

9. Trennvorrichtung (10;20;30) für eine Vorrichtung (15;25:35) zum Aufwickeln einer kontinuierlich laufenden Materialbahn (B) auf eine Folge von Wickelhülsen (16;26;36), **dadurch gekennzeichnet, dass** die Trennvorrichtung einen über die Länge der Wickelhülsen sich erstreckenden Vakuumkanal (200;300) besitzt, der mit einer die Wickelhülse (16;26;36) um mindestens ein Viertel ihres Umfangs bogenförmig umfassenden Leitwand (203;303) und einem Zackenmesser (201;301) verbunden ist, um das bei Betätigung der Trennvorrichtung gebildete vordere Ende (E₁) der laufenden Materialbahn (B) unter der Einwirkung eines bogenförmigen Luftstroms (L), der sich um mindestens etwa ein Viertel des Hülsenumfangs mindestens annähernd über die Breite der Wickelhülse und bis nahe zur Kontaktlinie (K) zwischen der Wickelwalze und der anliegenden Wickelhülse erstreckt, mit der Wickelhülse in Wickelkontakt zu bringen.

10. Trennvorrichtung nach Anspruch 9, **dadurch gekennzeichnet, dass** sie mit eine Einrichtung zum Einschwenken in den Weg der Materialbahn (B) zwischen einer an der Wickelwalze (11;21;31) anliegenden frischen Wickelhülse (16;26;36) und einer in eine Position nahe der Wickelhülse geführten beweglichen Umlenkwalze (18;28;38) verbunden ist.

11. Trennvorrichtung nach einem der Ansprüche 9 oder 10, **dadurch gekennzeichnet, dass** die den bogenförmigen Luftstrom L führende Leitwand (303) Durchbrechungen (321,322) aufweist, die mit der Umgebungsatmosphäre oder einer Quelle für Luft unter Überdruck verbunden sind.

12. Vorrichtung zum Aufwickeln einer kontinuierlich laufenden Materialbahn (B) auf eine Folge von Wickelhülsen (16;26;36), welche Vorrichtung eine Wickelwalze (11;21;31), mindestens eine bewegliche Umlenkwalze (18;28;38) und eine Einrichtung (15;25;35) zum Durchtrennen der Materialbahn besitzt, um an dieser ein auf eine vorangehende volle Wickelhülse auflaufendes Bahnende (E₀) und ein zum Anwickeln der nachfolgenden leeren Wickelhülse bestimmtes Bahnende (E₁) zu bilden, **dadurch gekennzeichnet, dass** die Einrichtung zum Trennen einen über die Länge der Wickelhülsen sich erstreckenden Vakuumkanal (200;300) besitzt, der mit einer die Wickelhülse (16;26;36) um mindestens ein Viertel ihres Umfangs bogenförmig umfassenden Leitwand (203;303) und einem Zackenmesser (201;301) verbunden ist, um das bei Betätigung der Trennvorrichtung gebildete vordere Ende (E₁) der laufenden Materialbahn (B) unter der Einwirkung eines bogenförmigen Luftstroms (L), der sich um mindestens etwa ein Viertel des Hülsenumfangs mindestens annähernd über die Breite der Wickelhülse (16;26;36) und bis nahe zur Kontaktlinie (K) zwischen der Wickelwalze (11;21;31) und der anliegenden Wickelhülse erstreckt, mit der Wickelhülse in Wickelkontakt zu bringen.

13. Vorrichtung nach Anspruch 12, **dadurch gekennzeichnet, dass** die Wickelwalze (21) einen mit einer Gummiauflage (212) versehenen Mantel (211) und Durchbrechungen (213) besitzt, um mittels eines im Inneren (210) der Wickelwalze (21) herrschenden Unterdrucks eine anliegende Materialbahn (B) in festem Kontakt zu halten und einen praktisch ruckfreien Anwikkelbetrieb zu ermöglichen.

14. Anwendung des Verfahrens nach einem der Ansprüche 1 - 8 zum Anwickeln von praktisch endlosen Bahnen oder Streifen aus Kunststoffolie im Zuge der Herstellung oder Verarbeitung der Folie.

## Claims

1. A method of winding a continuously moving web (B) of material onto a sequence of winding mandrels (16;26;36) on a winder (15;25;35) comprising a winding roller (11;21;31), at least one movable deflection roller (18;28;38), and a web-cutting device (10;20;30), wherein the leading end (E₁) of the moving web (B) is brought into winding contact with said winding mandrel by the effect of an arc-shaped stream of air (L) that extends around at least about one quarter of the circumference of the mandrel at least approximately over the width of the winding mandrel and up to near contact line (K) between the winding roller and the adjacent winding mandrel; **characterized in that** the arc-shaped stream of air (L) is caused by a slit-shaped opening (209;309) extending across the entire channel width and generating a reduced pressure near the contact line (K) between the winding roller and the winding mandrel in contact therewith.

2. The method of claim 1, **characterized in that** the velocity of the stream of air is at least two times and preferably at least three times greater than the velocity of the continuously moving web, wherein the velocity of movement of web (B) preferably is in the range of 30 - 400 meters per minute.

3. The method of any of claims 1 - 3, **characterized in that** each winding mandrel (16:26:36) is connected with a central drive.

4. The method of any of claims 1 - 3, **characterized in that** the reduced pressure is in the region of - 450 to - 900 mBar.

5. The method of any of claims 1 - 4, **characterized in that** formation of the arc-shaped stream of air L is supported by lateral afflux streams (321;322).

6. The method of any of claims 1 - 5, **characterized in that** web (B) contacts approximately half the circumference of the winding mandrel (16;26;36) when the web-cutting device is actuated.

7. The method of any of claims 1 - 6, **characterized in that** web (B) is held on the winding roller (11;21;31) provided with openings (213;313) of the roller jacket (211;311) by means of a reduced pressure applied within the interior of the winding roller in order to render the web-cutting action substantially free of jolting.

8. The method of any of claims 1 - 7, **characterized in that** for improving contact of web (B) with the winding mandrel (26) a reduced pressure is applied at the interior of the winding mandrel provided with perforations (263).

9. A web-cutting device (10;20;30) of an apparatus (15;25;35) for winding a continuous web (B) of material onto a sequence of winding mandrels (16;26;36), **characterized in that** the web-cutting device comprises a vacuum channel (200;300) extending over the length of the winding mandrels and being connected with a guide wall (203;303) encompassing, in the shape of an arc, at least one quarter of the circumference of the winding mandrel (16;26;36), and being connected with a serrated knife (201;301) so as to bring the leading end (E₁) of the moving web (B), formed upon actuation of the web-cutting device under the effect of an arc-shaped stream of air (L) extending for at least about one quarter of the circumference of the mandrel over at least approximately the length of the winding mandrel and up to near contact line (K) between the winding roller and the adjacent winding mandrel, into winding contact with the winding mandrel.

10. The web-cutting device of claim 9, **characterized in that** it is connected with a device for pivoting into the path of web (B) between a fresh winding mandrel (16;26;36) contacting the winding roller (11;21;31) and a movable deflecting roller (18;28;38) moved into a position near the winding mandrel.

11. The web-cutting device of any of claims 9 or 10, **characterized in that** the guiding wall (303) directing the arc-shaped air stream L is provided with openings (321;322) connected with the ambient atmosphere our with a source of air under elevated pressure.

12. An apparatus for winding a continuously moving web (B) onto a sequence of winding mandrels (16;26;36), wherein said apparatus comprises a winding roller (11;21;31), at least one movable deflection roller (18;28;38), and a device (10;20;30) for cutting the web, for producing thereon a web end (E₀) moving onto a preceding full winding mandrel, as well as a web end (E₁) for commencing winding of a following empty winding mandrel, **characterized in that** the device for cutting comprises a vacuum channel (200;300) extending over the length of the winding mandrels, and being connected with a guide wall (203;303) encompassing, in the shape of an arc, at least one quarter of the circumference of the winding mandrel (16;26;36), as well as with a serrated knife (201;301) so as to bring the web's leading end (E₁), formed upon actuation of the web-cutting device under the effect of an arc-shaped stream of air extending for at least about one quarter of the circumference of the mandrel over at least approximately the width of the winding mandrel (16;26;36) near contact line (K) between the winding roller and the adjacent winding mandrel, into winding contact with the winding mandrel.

13. The apparatus of claim 12, **characterized in that** the winding roller (21) comprises a jacket (211) provided with a rubber coat (212) and having openings (213) in order to hold in firm contact a web (B) of material by means of a reduced pressure at the interior (210) of the winding roller (21) and to provide for a substantially jolt-free operation when commencing winding.

14. Application of the method of any of claims 1 - 8 for commencing winding of substantially endless webs or bands of a film of plastics in the course of producing or processing of the film.

## Revendications

1. Procédé de bobinage d'un panneau de matériau en déplacement continu (B) sur une succession de mandrins de bobinage (16; 26; 36) d'un dispositif de bobinage (15; 25; 35) comprenant un rouleau de bobinage (11; 21; 31), au moins un rouleau de renvoi mobile (18; 28; 38) et un dispositif de séparation (10; 20; 30), l'extrémité avant E₁ du panneau de matériau en déplacement (B) formée lors de l'actionnement du dispositif de séparation étant mise en contact de bobinage avec le mandrin de bobinage sous l'influence d'un courant d'air en arc (L), s'étendant au moins sur environ un quart de la circonférence du mandrin, pratiquement au moins au-delà de la largeur du mandrin de bobinage et jusqu'à un point proche de la ligne de contact (K) entre le rouleau de bobinage et le mandrin de bobinage adjacent à celui-ci, **caractérisé en ce que** le courant d'air en arc (L) est entraîné par une ouverture s'étendant en fente au-delà de l'ensemble de la largeur du canal (209; 309), produisant une dépression à proximité de la ligne de contact (K) entre le rouleau de bobinage et le mandrin de bobinage adjacent à celui-ci.

2. Procédé selon la revendication 1, **caractérisé en ce que** la vitesse du courant d'air représente le double, de préférence au moins le triple de la vitesse du panneau de matériau en déplacement continu, la vitesse de déplacement du panneau de matériau (B) étant de préférence comprise dans l'intervalle allant de 30 à 400 mètres par minute.

3. Procédé selon l'une des revendications 1 à 3, **caractérisé en ce que** chaque mandrin de bobinage (16; 26; 36) est relié à un dispositif d'entraînement central.

4. Procédé selon l'une des revendications 1 à 3, **caractérisé en ce que** la dépression est comprise entre -450 et -900 mBar.

5. Procédé selon l'une des revendications 1 à 4, **caractérisé en ce que** la formation du courant d'air en arc L est facilitée par des courants affluents latéraux (321; 322).

6. Procédé selon l'une des revendications 1 à 5, **caractérisé en ce que** le panneau de matériau (B) est adjacent à environ la moitié de la circonférence du mandrin de bobinage (16; 26; 36) lors de l'actionnement du dispositif de séparation.

7. Procédé selon l'une des revendications 1 à 6, **caractérisé en ce que** le panneau de matériau (B) est retenu par l'intermédiaire d'une dépression appliquée à l'intérieur du rouleau de bobinage (11; 21; 31) sur le rouleau de bobinage de l'enveloppe du rouleau (211; 311) comportant des ouvertures (213; 313) en vue d'assurer un procédé de séparation pratiquement sans à-coups.

8. Procédé selon l'une des revendications 1 à 7, **caractérisé en ce qu'**en vue du renforcement du contact entre le panneau de matériau (B) et le rouleau de bobinage (26), une dépression est appliquée à l'intérieur du mandrin de bobinage comportant des ouvertures (263).

9. Dispositif de séparation (10; 20; 30) pour un dispositif (15; 25; 35) servant au bobinage d'un panneau de matériau (B) en déplacement continu sur une succession de mandrins de bobinage (16; 26; 36), **caractérisé en ce que** le dispositif de séparation comporte un canal à vide (200; 300) s'étendant sur la longueur des mandrins de bobinage, relié à une paroi de guidage (203; 303) entourant en arc au moins un quart de la circonférence du mandrin de bobinage (16; 26; 36) et à une lame dentelée (201; 301), en vue d'établir un contact par bobinage entre l'extrémité avant (E₁) du panneau de matériau en déplacement (B) formée lors de l'actionnement du dispositif de séparation et le mandrin de bobinage sous l'influence d'un courant d'air en arc (L), s'étendant au moins sur environ un quart de la circonférence du mandrin, au moins pratiquement au-delà de la largeur du mandrin de bobinage et jusqu'à un point proche de la ligne de contact (K) entre le rouleau de bobinage et le mandrin de bobinage qui y est adjacent.

10. Dispositif de séparation selon la revendication 9, **caractérisé en ce qu'**il est relié à un dispositif destiné à être inséré par basculement dans la trajectoire du panneau de matériau (B) entre un nouveau mandrin de bobinage (16; 26; 36) adjacent au rouleau de bobinage (11; 21; 31) et un rouleau de renvoi mobile (18; 28; 38) guidé dans une position proche du mandrin de bobinage.

11. Dispositif de séparation selon l'une des revendications 9 ou 10, **caractérisé en ce que** la paroi de guidage (303) servant au guidage du courant d'air en arc L comporte des ouvertures (321, 322) reliées à l'atmosphère environnante ou à une source d'air à surpression.

12. Dispositif de bobinage d'un panneau de matériau (B) en déplacement continu sur une succession de mandrins de bobinage (16; 26; 36), ce dispositif comportant un rouleau de bobinage (11; 21; 31), au moins un rouleau de renvoi mobile (18; 28; 38) et un dispositif (15; 25; 35) servant à la séparation du panneau de matériau, en vue de former sur celui-ci une extrémité de panneau (E₀) contactant un mandrin de bobinage précédent plein et une extrémité de panneau (E₁) destinée à l'enroulement sur le mandrin de bobinage vide suivant, **caractérisé en ce que** le dispositif de séparation comporte un canal à vide (200; 300) s'étendant sur la longueur des mandrins de bobinage, relié à une paroi de guidage (203; 303) entourant en arc au moins un quart de la circonférence du mandrin de bobinage (16; 26; 36) et à une lame dentelée (201; 301), en vue d'établir un contact par bobinage entre l'extrémité avant (E₁) du panneau de matériau en déplacement (B) formée lors de l'actionnement du dispositif de séparation et le mandrin de bobinage sous l'influence d'un courant d'air en arc (L), s'étendant au moins sur environ un quart de la circonférence du mandrin, au moins pratiquement au-delà de la largeur du mandrin de bobinage (16; 26; 36) et jusqu'à un point proche de la ligne de contact (K) entre le rouleau de bobinage (11; 21; 31) et le mandrin de bobinage qui y est adjacent.

13. Dispositif selon la revendication 12, **caractérisé en ce que** le rouleau de bobinage (21) comporte une enveloppe (211) comportant un revêtement en caoutchouc (212) et des ouvertures (21), pour maintenir un contact ferme avec un panneau de matériau adjacent (B) par l'intermédiaire d'une dépression appliquée à l'intérieur (210) du rouleau de bobinage (21) et d'assurer un bobinage pratiquement sans à-coups.

14. Dispositif selon l'une des revendications 1 à 8 pour le bobinage de panneaux pratiquement sans fin ou de rubans d'une feuille plastique lors de la fabrication ou du traitement de la feuille.
